# EUROPÄISCHE PATENTSCHRIFT

(11) **EP 0 960 238 B1**
(45) Veröffentlichungstag und Bekanntmachung des Hinweises auf die Patenterteilung: **11.04.2001**
(21) Anmeldenummer: 98903003.6
(22) Anmeldetag: 13.01.1998
(51) Int. Cl.: E01C 19/35, E02D 3/046

(54) **VERBINDUNGSEINRICHTUNG FÜR DIE DEICHSEL ODER DEN FÜHRUNGSBÜGEL EINER VIBRATIONSPLATTE**
CONNECTING DEVICE FOR THE SHAFT OR GUIDING BAR OF A VIBRATING PLATE
DISPOSITIF DE RACCORDEMENT POUR LE TIMON OU L'ETRIER DE GUIDAGE D'UNE PLAQUE AGISSANT PAR VIBRATIONS

(30) Priorität: 01.02.1997 DE 29701737 U
(43) Veröffentlichungstag der Anmeldung: 01.12.1999
(73) Patentinhaber: WACKER-WERKE GMBH & CO. KG, 80809 München (DE)
(72) Erfinder: JUNGWIRTH, Norbert, D-85716 Unterschlei heim (DE); KOCAS, Bülent, D-80939 München (DE)
(74) Vertreter: Hoffmann, Jörg Peter, Dr. Ing.
(86) Internationale Anmeldenummer: EP9800165
(87) Internationale Veröffentlichungsnummer: WO9833983

(56) Entgegenhaltungen:
- GB-A- 1 018 746
- US-A- 2 771 012
- US-A- 4 643 611

## Beschreibung

Die Erfindung bezieht sich auf eine Verbindungseinrichtung zum abgefederten Verbinden einer Deichsel oder eines Führungsbügels an der Obermasse einer handgeführten Vibrationsplatte in solcher Weise, daß die Deichsel bzw. der Führungsbügel um eine im wesentlichen horizontale, zur Fortbewegungsrichtung der Vibrationsplatte senkrechte Schwenkachse bezüglich der Vibrationsplatte verschwenkbar ist.

Zu dem vorgenannten Zweck sind etliche verschiedene, bekannte Verbindungseinrichtungen vorgeschlagen worden, die jedoch alle entweder relativ kompliziert aufgebaut und entsprechend störanfällig sind, oder hinsichtlich der von ihnen zu erfüllenden Funktion, zum einen eine gute, relativ weiche Abfederung im Geradeauslauf der vibrationsplatte zu bewirken und zum anderen aber auch eine präzise Lenkbarkeit zu gewährleisten, zu wünschen übrig lassen.

Aus der US-A-4,643,611 ist eine Vibrationsplatte bekannt, bei der ein Führungsbügel über ein zur Stoßdämpfung dienendes Gummipuffer-Element an der Obermasse befestigt ist. Ähnliche Anordnungen sind auch aus der GB-A-1 018 746 und der US-A-2,771,012 bekannt.

Der Erfindung liegt die Aufgabe zugrunde, eine Verbindungseinrichtung anzugeben, die die vorgenannten Funktionseigenschaften bei einfacher konstruktiver, störunanfälliger Gestaltung hervorragend erfüllt.

Die vorgenannte Aufgabe wird gemäß der Erfindung dadurch gelöst, daß die Verbindungseinrichtung zwei in Richtung der Schwenkachse in einem festen gegenseitigen Abstand angeordnete Paare jeweils aus einem ersten Verbindungselement in Form eines Gummipuffers und einem zweiten Verbindungselement in Form eines den Gummipuffer koaxial zur Schwenkachse gleitbar sowie im wesentlichen spielfrei umgebenden Ring aufweist, wobei das eine Verbindungselement eines jeden Paares an der Obermasse und das andere Verbindungselement an der Deichsel bzw. dem Führungsbügel befestigt ist.

Mit der erfindungsgemäßen Verbindungseinrichtung ist der Führungsbügel bzw. die Deichsel mühelos auf und ab verschwenkbar, wobei sich der Ring um den Gummipuffer dreht und im Geradeauslauf auftretende Schwingungen mit leichten Verformungen des elastischen Materials des Gummipuffers einhergehen, denen dieser keinen harten Widerstand entgegensetzt, so daß eine gute weiche Dämpfung gewährleistet ist. Wird jedoch der Führungsbügel bzw. die Deichsel zur Seite verschwenkt, üben die Ringe an den im Abstand befindlichen Befestigungsstellen der Paare in entgegengesetzten Richtungen wirkende beträchtliche Kräfte auf die Gummipuffer aus, denen diese einen relativ harten Widerstand entgegensetzen, so daß die Lenkkraft sehr wirksam auf die Obermasse und damit auf die Vibrationsplatte übertragen wird.

In diesem Zusammenhang sind auch die Merkmale der Unteransprüche 4 und 5 als bevorzugte Ausgestaltungen besonders vorteilhaft, da durch sie die gewünschte weiche Federung im Geradeauslauf der Vibrationsplatte und das Einsetzen eines harten Widerstandes gegen seitliche Lenkbewegungen schon bei kleiner Auslenkung ganz besonders begünstigt wird.

Die weiteren Unteransprüche betreffen ebenfalls bevorzugte vorteilhafte Ausgestaltungen der Verbindungseinrichtung gemäß Patentanspruch 1.

Die Erfindung wird nachstehend anhand der Zeichnung an einem Ausführungsbeispiel noch näher erläutert.

In der Zeichnung zeigt:
- Fig. 1: eine mit der erfindungsgemäßen Verbindungseinrichtung versehene Vibrationsplatte in schematischer Darstellung von der Seite gesehen,
- Fig. 2: die Verbindungseinrichtung im Querschnitt entlang der Schnittlinie II-II in Fig. 1, und
- Fig. 3: die bei der Verbindungseinrichtung gemäß Fig. 1 und 2 verwendete Halterung für sich in Seitenansicht für den Betrachter der Fig. 3 von rechts gesehen.

Bei dem in der Zeichnung dargestellten Ausführungsbeispiel ist die in Fig. 1 in Seitenansicht wiedergegebene Vibrationsplatte 1 mit einem U-förmigen Führungsbügel 3 führbar, der in der nachstehend geschilderten Weise an der Obermasse la der Vibrationsplatte 1 angebracht ist.

Wie am besten aus Fig. 2 ersichtlich, ist an die Obermasse 1a an der in Vorwärts-Fahrtrichtung hinten gelegenen Stirnseite eine Tragplatte 7 starr angebracht, auf die eine U-förmige Halterung 6 mittels Schrauben 7a in einer solchen Stellung befestigt ist, daß in den - jeweils in einer zur Fortbewegungsrichtung parallelen sowie zur Ebene der Bodenkontaktplatte 1b senkrechten Ebene gelegenen - freien Schenkeln der Halterung vorgesehene Schlitze 6a an ihren einwärts gelegenen Enden eine zur normalen geradlinigen Fortbewegungsrichtung senkrechte sowie zur Kontaktebene der Bodenkontaktplatte 1b parallele Schwenkachse 8 für den Führungsbügel 3 definieren. In die Schlitze 6a sind koaxial zur Schwenkachse 8 Gewindebolzen 10a eingefügt, mit denen eine starr daran angebrachte metallische Befestigungsplatte 10 mittels einer Mutter 10b gegen den jeweiligen freien Schenkel der Halterung 6 verspannbar ist. Jede der beiden Befestigungsplatten 10 trägt einen - z.B. aufvulkanisierten - zur Schwenkachse 8 rotationssymmetrischen Gummipuffer 5, der an seinem von der Halterung 6 abgelegenen freien Ende einen Abschnitt 9 von gegenüber seiner restlichen Länge etwas größeren Durchmesser aufweist. Zur Verdeutlichung ist das Durchmesserverhältnis in Fig. 2 übertrieben dargestellt.

Jeder Gummipuffer 5 ist mit einer zu seiner Symmetrieachse im wesentlichen koaxialen Ausnehmung 5a versehen, die sich von der freien, dem Abschnitt 9 mit vergrößertem Durchmesser benachbarten Stirnfläche über einen Teil der Länge des Gummipuffers 5 einwärts erstreckt und deren Durchmesser von der freien Stirnfläche einwärts abnimmt, Dadurch erhält der Gummipuffer im Bereich seines Abschnits 9 von größerem Durchmesser eine besonders große Nachgiebigkeit in radialer Richtung, die erheblich größer ist als die Nachgiebigkeit des Gummipuffers unmittelbar im Anschluß an die metallische Befestigungsplatte 10.

Die Gummipuffer 5 sind jeweils im wesentlichen spielfrei von einem zur Schwenkachse 8 koaxialen Ring 4a umgeben, und an den Ringen 4a sind das eine bzw. andere freie Ende des Bügels 3 umfangsseitig befestigt, z.B. angeschweißt. Um den Ringen 4a eine erhöhte Formstabilität zu verleihen, bestehen diese jeweils aus der Mantelfläche eines topfförmigen Körpers 4. Der Abstand zwischen den Stirnseiten der topfförmigen Körper 4 ist im wesentlichen durch den festen Abstand 3 der freien Schenkel des Führungsbügels 3 vorgegeben und die Länge der Gummipuffer 5 und die Tiefe der topfförmigen Körper 4 sind so aufeinander abgestimmt, daß zumindest bei Geradeausfahrt die einander zugewendeten Stirnkanten der topfförmigen Körper 4 von den vertikalen Stegen der U-förmigen Halterung 6 etwas Abstand haben.

Es ist ersichtlich, daß die Abschnitte 9 der Gummipuffer, die einen größeren Außendurchmesser haben als der restliche Abschnitt des betreffenden Gummipuffers, die Ringe 4a in der in Fig. 2 zu sehenden Stellung des Führungsbügels 3, die dieser bei Geradeausfahrt der Vibrationsplatte 1 einnimmt, in Richtung senkrecht zur Schwenkachse 8 verhältnismäßig weich abfedern. Hingegen wird bei Seitenbewegungen des Führungsbügels der eine Ring 4a auf der einen Seite der Halterung 6 vom Bügel 3 her mit großer Kraft gegen den Gummipuffer 5 gedrückt und der andere Ring 4a auf der anderen Seite vom Bügel 3 mit großer Kraft gegen den Gummipuffer 5 gezogen, so daß jeder Ring 4a nach einer relativ kurzen Strecke mit seinem einwärtigen Ende an dem massiven, der Befestigungsplatte 10 benachbarten Teil des Gummipuffers 10 zur Anlage kommt und sodann die Lenkkraft nur wenig gedämpft über die Gummipuffer 5 auf die Halterung 6 übertragen wird.

In jeder Bewegungsphase der Vibrationsplatte 1, also sowohl bei Geradeausfahrt als auch bei mittels des Führungsbügels 3 erzwungener Bogenfahrt, ist der Führungsbügel 3 im Kontakt mit den Gummipuffern 5 um die Schwenkachse 8 auf und niederschwenkbar, wobei der jeweilige Ring 4a in Umfangsrichtung an dem Gummipuffer 5 entlanggleitet.

Die Schlitze 6a sind nötig, um die in die topfförmigen Körper 4 eingesetzten Gummipuffer5 an der Halterung 6 montieren zu können. Sie sind, wie aus Fig. 3 ersichtlich, im wesentlichen horizontal ausgerichtet, und zwar derart, daß sie sich in dem jeweiligen vertikalen Schenkel der Halterung 6 vom Schlitzgrund in Richtung der Vorwärtsfahrt auswärts erstrecken. Diese besondere Ausrichtung der Schlitze 6a ist dadurch begründet, daß Vibrationsplatten der in Fig. 1 dargesellten Art einen vom Schwingungserreger bewirkten selbsttätigen Vorlauf haben, also nur in der Gegenrichtung mittels des Führungsbügels 3 bewegt, und zwar gezogen, werden müssen, und daß Vibrationsplatten häufig, z. B. zum Transport von einem Einsatzort zum nächsten, am Führungsbügel 3 von Hand oder mittels eines Hebezeugs auf ein Transportfahrzeug gehoben werden und sich der Führungsbügel 3 dabei keinesfalls von der Vibrationsplatte 1 lösen darf, selbst wenn sich die eine oder andere Mutter auf dem Gewindebolzen 10a etwas gelockert haben sollte.

## Patentansprüche

1. Verbindungseinrichtung zum abgefederten Verbinden einer Deichsel oder eines Führungsbügels (3) an der Obermasse (1a) einer handgeführten Vibrationsplatte (1) in solcher Weise, daß die Deichsel bzw. der Führungsbügel (3) um eine im wesentlichen horizontale, zur Fortbewegungsrichtung der Vibrationsplatte (1) senkrechte Schwenkachse (8) bezüglich der Vibrationsplatte (1) verschwenkbar ist, **gekennzeichnet** durch zwei in Richtung der Schwenkachse (8) in einem festen gegenseitigen Abstand angeordnete Paare (2) jeweils aus einem ersten Verbindungslement in Form eines Gummipuffers (5) und einem zweiten Verbindungselement in Form eines den Gummipuffer (5) koaxial zur Schwenkachse (8) gleitbar sowie im wesentlichen spielfrei umgebenden Ring (4a), wobei das eine Verbindungselement (5) eines jeden Paares (4a, 5) an der Obermasse (la) und das andere Verbindungselement (4a) an der Deichsel bzw. dem Führungsbügel (3) befestigt ist.

2. Verbindungseinrichtung nach Anspruch 1, **dadurch gekennzeichnet,** daß die an der Obermasse (1a) befestigten Verbindungselemente (5) an einer an die Obermasse (1a) anschließbaren gemeinsamen Halterung (6) angebracht sind.

3. Verbindungseinrichtung nach Anspruch 1 oder 2, **dadurch gekennzeichnet,** daß die Gummipuffer (5) rotationssymmetrische Körper sind, die jeweils an einer ihrer beiden Stirnseiten so befestigt sind, daß ihre Symmetrieachse koaxial zur Schwenkachse (8) liegt.

4. Verbindungseinrichtung nach Anspruch 3, **dadurch gekennzeichnet,** daß die Gummipuffer (5) an ihrem freien Ende einen Abschnitt (9) von gegenüber ihrer restlichen Länge größerem Durchmesser aufweisen.

5. Verbindungseinrichtung nach Anspruch 4, **dadurch gekennzeichnet,** daß die Gummipuffer (5) mit einer zu ihrer Symmetrieachse im wesentlichen koaxialen Ausnehmung (5a) versehen sind, die sich von der freien, dem Abschnitt (9) mit vergrößertem Durchmesser benachbarten Stirnfläche über eine Teillänge von ihnen einwärts erstreckt.

6. Verbindungseinrichtung nach Anspruch 5, **dadurch gekennzeichnet,** daß der Durchmesser der Ausnehmung (5a) von der freien Stirnfläche einwärts abnimmt.

7. Verbindungseinrichtung nach einem der Ansprüche 3 bis 6, **dadurch gekennzeichnet,** daß die Gummipuffer (5) an der zu befestiegenden Stirnseite mit einer metallischen Befestigungsplatte (10) mit zentrischem Gewindebolzen (10a) versehen sind.

8. Verbindungseinrichtung nach einem der vorhergehenden Ansprüche, **dadurch gekennzeichnet,** daß die die Gummipuffer (5) im wesentlichen koaxial zur Schwenkachse (8) umschließenden Ringe (4a) von der Seitenwandung eines topfförmigen Körpers (4) gebildet sind.

9. Verbindungseinrichtung nach einem der vorhergehenden Ansprüche, **dadurch gekennzeichnet,** daß die Gummipuffer (5) an der Obermasse (la) der Vibrationsplatte (1) und die Ringe (4a) an der Deichsel bzw. dem Führungsbügel (3) angebracht sind.

## Claims

1. Connecting device for connecting in a cushioned manner a shaft or a guide bar (3) to the upper mass (1a) of a hand-guided vibration plate (1) in such a manner that the shaft or the guide bar (3) can pivot relative to the vibration plate (1) about a substantially horizontal pivot axis (8) which is perpendicular with respect to the direction *of* onward movement of the vibration plate (1), characterised by two pairs (2) which are disposed in the direction of the pivot axis (8) at a fixed distance from each other and which consist in each case of a first connecting element in the form of a rubber buffer (5) and a second connecting element in the form of a ring (4a) which surrounds the rubber buffer (5) in a slideable manner and substantially without play coaxially with respect to the pivot axis (8), wherein the on connecting element (5) of each pair (4a, 5) is attached to the upper mass (1a) and the other connecting element (4a) is attached to the shaft or the guide bar (3).

2. Connecting device according to claim 1, characterised in that the connecting elements (5) attached to the upper mass (1a) are attached to a common holding device (6) which can be connected to the upper mass (1a).

3. Connecting device according to claim 1 or 2, characterised in that the rubber buffers (5) are rotationally symmetrical bodies which are attached in each case at one of their two end faces in such a manner that their axis of symmetry lies coaxially with respect to the pivot axis (8).

4. Connecting device according to claim 3, characterised in that the rubber buffers (5) comprise at their free end a section (9) which has a diameter which is greater with respect to the remaining length.

5. Connecting device according to claim 4, characterised in that the rubber buffers (5) are provided with a recess (5a) which is substantially coaxial with respect to their axis of symmetry and which extends from the free end face, which is adjacent to the section (9) having an enlarged diameter, inwards therefrom over a partial length.

6. Connecting device according to claim 5, characterised in that the diameter of the recess (5a) reduces inwards from the free end face.

7. Connecting device according to any one of the claims 3 to 6, characterised in that the rubber buffers (5) are provided on the end side to be attached with a metallic attachment plate (10) with central threaded pins (10a).

8. Connecting device according to any one of the preceding claims, characterised in that the rings (4a) which surround the rubber buffers (5) substantially coaxially with respect to the pivot axis (8) are formed from the side wall of a cup-shaped body (4).

9. Connecting device according to any one fo the preceding claims, characterised in that the rubber buffers (5) are attached to the upper mass (1a) of the vibration plate (1) and the rings (4a) are attached to the shaft or the guide bar (3).

## Revendications

1. Dispositif de raccordement pour le raccordement en suspension élastique d'une barre d'attelage ou d'un étrier de guidage (3) à la masse supérieure (la) d'une plaque vibrante (1) guidée manuellement, de manière que la barre d'attelage ou l'étrier de guidage (3) puisse pivoter par rapport à la plaque vibrante (1), autour d'un axe de pivotement (8) sensiblement horizontal, perpendiculaire à la direction d'avance de la plaque vibrante (1), caractérisé par deux paires (2), disposées à distance réciproque fixe, constituée chacune d'un premier élément de raccordement sous la forme d'un tampon en caoutchouc (5), et d'un deuxième élément de raccordement sous la forme d'un anneau (4a) qui entoure sensiblement sans jeu le tampon en caoutchouc (5) et qui peut glisser coaxialement à l'axe de pivotement (8), un élément de raccordement (5) de chaque paire (4a, 5) étant fixé à la masse supérieure (1a) et l'autre élément de raccordement (4a), à la barre d'attelage ou à l'étrier de guidage (3).

2. Dispositif de raccordement selon la revendication 1, caractérisé en ce que les éléments de raccordement (5), fixés à la masse supérieure (1a), sont montés sur une fixation (6) commune qui peut être raccordée à la masse supérieure (1a).

3. Dispositif de raccordement selon la revendication 1 ou 2, caractérisé en ce que les tampons en caoutchouc (5) sont des corps à symétrie de révolution qui sont fixés chacun à l'une de leurs deux faces frontales de manière que leur axe de symétrie soit coaxial à l'axe de pivotement (8).

4. Dispositif de raccordement selon la revendication 3, caractérisé en ce que les tampons en caoutchouc (5) présentent à leur extrémité libre un segment (9) de diamètre plus grand par rapport au reste de leur longueur.

5. Dispositif de raccordement selon la revendication 4, caractérisé en ce que les tampons en caoutchouc (5) sont pourvus d'un évidement (5a) sensiblement coaxial à leur axe de symétrie et qui s'étend vers l'intérieur sur une partie de leur longueur, depuis la face frontale libre, voisine du segment (9) de diamètre plus grand.

6. Dispositif de raccordement selon la revendication 5, caractérisé en ce que le diamètre de l'évidement (5a) diminue vers l'intérieur depuis la face frontale libre.

7. Dispositif de raccordement selon l'une des revendications 3 à 6, caractérisé en ce que les tampons en caoutchouc (5) sont pourvus, sur la face frontale à fixer, d'une plaque de fixation (10) métallique avec tige filetée (10a) centrée.

8. Dispositif de raccordement selon l'une des revendications précédentes, caractérisé en ce que les anneaux (4a), qui entourent les tampons en caoutchouc (5) sensiblement coaxialement à l'axe de pivotement (8), sont formés par la paroi latérale d'un corps (4) en forme de pot.

9. Dispositif de raccordement selon l'une des revendications précédentes, caractérisé en ce que les tampons en caoutchouc (5) sont fixés à la masse supérieure (1a) de la plaque vibrante (1) et les anneaux (4a) à la barre d'attelage ou à l'étrier de guidage (3).
